# EUROPÄISCHE PATENTSCHRIFT

(11) **EP 1 610 634 B1**
(45) Veröffentlichungstag und Bekanntmachung des Hinweises auf die Patenterteilung: **18.06.2008**
(21) Anmeldenummer: 04718639.0
(22) Anmeldetag: 09.03.2004
(51) Int. Cl.: A41D 1/08

(54) **REITHOSE**
RIDING BREECHES
CULOTTE DE CHEVAL

(30) Priorität: 10.04.2003 DE 10316523
(43) Veröffentlichungstag der Anmeldung: 04.01.2006
(73) Patentinhaber: Deffner, Karin, 83730 Fischbachau (DE)
(72) Erfinder: Deffner, Karin, 83730 Fischbachau (DE)
(74) Vertreter: Dilg, Andreas
(86) Internationale Anmeldenummer: PCT/EP2004/002419
(87) Internationale Veröffentlichungsnummer: WO 2004/089131

(56) Entgegenhaltungen:
- FR-A- 2 446 075
- US-A- 4 261 060
- US-A- 4 371 989

## Beschreibung

Die vorliegende Erfindung betrifft eine Beinbekleidung mit Mittelnaht, geeignet für die Verwendung als Reithose.

Handelsübliche Reithosen weisen eine Mittelnaht auf, die gerade besonders im empfindlichen Schambereich, auf dem beim Reiten ein grosser Teil des Körpergewichtes lastet, zu Druck- und Schürfverletzungen führt. Viele Reithosen weisen im Bereich des Gesäßes und der Innenseite der Beine einen Einsatz aus Leder oder lederartigen Materialien auf. Dieser Einsatz dient dazu, dass gerade der Bereich der Reithose, der beim Reiten in Kontakt mit dem Sattel steht, und damit stärkeren Belastungen ausgesetzt ist, verstärkt wird und die Haut besser vor Druck- und Schürfverletzungen geschützt wird. Gerade aber diese Leder und lederartigen Materialien führen zu einer besonders dicken Mittelnaht, die verstärkt zu Druck- und Schürfverletzungen im Schambereich führen kann. Darüber hinaus vermindert solch ein Ledereinsatz ein Hin- und Herrutschen im Sattel.

FR-A-2 446075 offenbart eine Hose mit einem Einsatz, der im Schnittbereich keine Zentralnaht aufweist gemäß dem Oberbegriff des Anspruchs 1.

Aufgabe der vorliegenden Erfindung ist es, eine Beinbekleidung bereitzustellen, welche die oben beschriebenen Nachteile der handelsüblichen Reithosen mit Mittelnaht überkommt.

Diese Aufgabe wird durch die erfindungsgemäße Beinbekleidung gemäß Anspruch 1 gelöst.

Unter Schambereich versteht man im Rahmen der vorliegenden Erfindung den Bereich des Menschen (männlich oder weiblich), der vom After über das Schambein bis maximal zum oberen Rand der Schambehaarung führt. Seitlich begrenzt wird der Schambereich gemäß der vorliegenden Erfindung durch den Übergang zur Innenseite der Oberschenkel. Im Rahmen der vorliegenden Erfindung kann der Schambereich sich ein Stück auf die Innenseite der Oberschenkel erstrecken. Im Bezug auf durchschnittlich große Menschen (Frauen und Männer) ist eine Breite von 20 cm maximal. Im Extremfall (sehr große Menschen) kann die Breite 20 cm überschreiten. Das speziell eingesetzte Stück Material kann auch so eingefügt sein, dass es nur bestimmte, ausgewählte, besonders empfindliche Teilbereiche des Schambereichs abdeckt und diese nicht einer Mittelnaht aussetzt.

### KURZE ERLÄUTERUNG DER ABBILDUNGEN

- Fig. 1: ist eine schematisierte Frontansicht der Beinbekleidung 1 von schräg unten, mit dem im Schambereich eingesetzten speziellen Stück Material 2;
- Fig. 2: ist eine schematisierte Ansicht entlang dem in Abbildung 1 eingezeichneten Pfeil;
- Fig. 3: ist eine schematisierte Frontansicht der bevorzugten Ausführungsform der erfindungsgemäßen Beinbekleidung 1 von schräg unten, umfassend ein erstes speziell eingesetztes Stück Material 2 und ein zweites, speziell eingesetztes Stück Material 5;
- Fig. 4: ist eine schematisierte Ansicht entlang dem in Abbildung 3 eingezeichneten Pfeil;

Die Beinbekleidung umfasst mindestens ein speziell eingesetztes Stück Material 2 im Schambereich. Die allgemeinste Form der vorliegenden Erfindung ist schematisch in Fig. 1 dargestellt. Das Beinkleid 1 weist im Schambereich ein speziell eingesetztes Stück Material 2 auf, welches über die Naht 3 mit dem übrigen Material der Hose verbunden ist. Das speziell eingesetzte Stück Material 2 hat die Form einer Ellipse, eines Kreises, eines Wappens, eines Schildes, einer halbieren Ellipse, eines nach oben verlängerten Halbkreises oder ähnlicher Formen. Abbildung 2 zeigt die Ansicht der erfindungsgemäßen Beinbekleidung von unten. Es wird außerdem die Mittelnaht 4 dargestellt. Die gestrichelte Linie zeigt die Fortführung der Mittelnaht, so wie sie in herkömmlichen Reithosen vorhanden ist.

Fig. 3 zeigt schematisch eine bevorzugte Ausführungsform der Erfindung. Die Bereiche der Beinbekleidung, welche die Innenseiten der Beine und den Bereich des Gesäßes abdecken, weisen einen weiteren Einsatz 5 auf, welcher entweder aus dem Material, aus dem die übrige Hose hergestellt ist, oder aus einem anderen Material besteht. Es handelt sich bei dem Einsatz 5 um den Einsatz, den viele handelsübliche Reithosen zur Verstärkung der beim Reiten stark beanspruchten Teile der Reithose aufweisen. Dieser Einsatz 5 wird durch den erfindungsgemäßen Einsatz 2 unterbrochen, so dass im Schambereich keine Mittelnaht vorhanden ist. Der Einsatz 5 wird mit dem übrigen Teil der Hose über die Naht 7 verbunden und der erfindungsgemäße Einsatz 2 wird mit dem Einsatz 5 über die Naht 6 verbunden und mit dem übrigen Teil der Hose über die Naht 3 verbunden. Fig. 4 zeigt die in Fig. 3 schematisch dargestellte bevorzugte Ausführungsform der Erfindung von unten. Hier wird die Mittelnaht 4 dargestellt, wobei die gestrichelte Linie die Fortführung der Mittelnaht, so wie sie bei handelsüblichen Reithosen vorhanden ist, darstellt. Bevorzugt verlaufen die Nähte 3 und 7 in einer Linie.

Vorzugsweise wird der Einsatz 2 mit dem übrigen Teil der Beinbekleidung oder mit dem Einsatz 5 durch eine einfache Naht 3 oder 6 verbunden. Das überstehende Material auf der Innenseite der Beinbekleidung, welches durch die Naht 3 oder 6 entsteht, wird an das angrenzende Material geklebt. Vorzugsweise zeigt der Überstand des Einsatzes nach außen. Für die Verklebung können handelsübliche Kleber verwendet werden, die für einen Hautkontakt geeignet sind und feuchtigkeitsbeständig sind.

Die erfindungsgemäße Beinbekleidung kann aus einem Material hergestellt werden, wird jedoch vorzugsweise aus mindestens zwei Materialien hergestellt. Das Material kann aus handelsüblichen, robusten, widerstandsfähigen Stoffen, Leder oder lederartigen Kunststoffmaterialien ausgewählt werden. Vorzugsweise wird das Material für den Einsatz 2 und/oder 5 aus Leder oder lederartigen Kunststoffmaterialien ausgewählt. Vorzugsweise wird das Material für den Rest der Beinbekleidung aus handelsüblichen, robusten und widerstandsfähigen Stoffen ausgewählt (hier wären noch geeignete Stoffinaterialien einzufügen).

Die vorliegende Erfindung ermöglicht, dass unter Beibehaltung der Formen von handelsüblichen Reithosen durch eine einfache Veränderung Nachteile solcher Reithosen überwunden werden. Bereits vorhandene und bewährte Schnitte können beibehalten werden und erfindungsgemäß durch den Einsatz so nur minimal abgewandelt werden, dass im Schambereich die mit Nachteilen verbundene Mittelnaht nicht mehr vorhanden ist. Durch die bevorzugte Verbindung des eingesetzten Stückes mit dem Rest der Hose durch eine einfache Naht und durch die Verklebung des überstehenden Materials auf der Innenseite der Beinbekleidung werden weitere Wulste vermieden, die zu Druck- und Schürfverletzungen führen können.

## Patentansprüche

1. Beinbekleidung mit Mittelnaht, wobei im Schambereich ein erstes speziell eingesetztes Stück Material (2) so eingesetzt ist, dass in Bereichen des Schambereichs keine Mittelnaht vorhanden ist, **dadurch gekennzeichnet, dass** der Bereich, der die Beininnenseite mindestens bis kurz unter das Knie und die Sitzfläche abdeckt, durch ein zweites speziell eingesetztes Stück Material (5) abgedeckt wird und im Schambereich durch das erste eingesetzte Stück Material (2) unterbrochen wird.

2. Beinbekleidung gemäß Anspruch 1, wobei die Beinbekleidung aus mindestens zwei unterschiedlichen Materialien hergestellt ist.

3. Beinbekleidung gemäß Anspruch 1 oder 2, wobei die eingesetzten Stücke (2) und (4) aus Leder oder einem lederartigen Material hergestellt sind.

4. Beinbekleidung gemäß einem der voranstehenden Ansprüche, wobei eine einfache Naht (3) und/oder (6) das erste eingesetzte Stück Material (2) mit dem übrigen Teil der Beinbekleidung verbindet.

5. Beinbekleidung gemäß einem der voranstehenden Ansprüche, wobei der überstehende Materialrest, der durch die Naht (3) oder (6) entsteht, auf der Innenseite der Hose an das angrenzende Material angeklebt ist.

6. Beinbekleidung gemäß einem der voranstehenden Ansprüche, wobei der überstehende Materialrest des eingesetzten Stückes (2) nach außen zeigt.

## Claims

1. Leg garment with a central seam, wherein a first piece of material (2) is specially inserted in the crotch region in such a way that no central seam is present in regions of the crotch region, **characterised in that** the region covering the inside of the leg to at least just below the knee and the seat area is covered by a second specially inserted piece of material (5) and interrupted in the crotch region by the first inserted piece of material (2).

2. Leg garment according to claim 1, wherein the leg garment is produced from at least two different materials.

3. Leg garment according to claim 1 or 2, wherein the inserted pieces (2) and (4) are made of leather or a leather-like material.

4. Leg garment according to any one of the preceding claims, wherein a simple seam (3) and/or (6) connects the first inserted piece of material (2) to the remaining part of the leg garment.

5. Leg garment according to any one of the preceding claims, wherein the protruding material remnant formed by the seam (3) or (6) is bonded to the adjacent material on the inside of the breeches.

6. Leg garment according to any one of the preceding claims, wherein the protruding material remnant of the inserted piece (2) points outward.

## Revendications

1. Pantalon comportant une couture centrale, dans lequel, dans la zone d'entrejambe, une première pièce de matière spécialement rapportée (2) est rapportée de telle manière qu'il n'existe pas de couture centrale dans des zones de la zone d'entrejambe, **caractérisé en ce que** la zone qui recouvre la face intérieure des jambes, au moins jusqu'au tout dessous du genou, et le siège, est recouverte par une seconde pièce de matière spécialement rapportée (5) et est interrompue dans la zone d'entrejambe par la première pièce de matière rapportée (2).

2. Pantalon selon la revendication 1, dans lequel le pantalon est constitué d'au moins deux matières différentes.

3. Pantalon selon la revendication 1 ou 2, dans lequel les pièces rapportées (2) et (4) sont fabriquées en cuir ou dans une matière du genre cuir.

4. Pantalon selon l'une des revendications précédentes, dans lequel une couture simple (3) et/ou (6) relie la première pièce de matière rapportée (2) avec la partie restante du pantalon.

5. Pantalon selon l'une des revendications précédentes, dans lequel le reste de matière excédentaire, qui se forme du fait de la couture (3) ou (6), est collé sur le côté intérieur du pantalon à la matière adjacente.

6. Pantalon selon l'une des revendications précédentes, dans lequel le reste de matière excédentaire de la pièce rapportée (2) donne sur l'extérieur.
